# EUROPÄISCHE PATENTSCHRIFT

(11) **EP 1 228 494 B1**
(45) Veröffentlichungstag und Bekanntmachung des Hinweises auf die Patenterteilung: **20.08.2003**
(21) Anmeldenummer: 00974491.3
(22) Anmeldetag: 31.10.2000
(51) Int. Cl.: G08C 19/02

(54) **VORRICHTUNG UND VERFAHREN ZUM ÜBERMITTELN VON DATEN ZWISCHEN EINEM SENSOR UND EINER AUSWERTEEINHEIT**
DEVICE AND METHOD FOR TRANSMITTING DATA BETWEEN A SENSOR AND AN ANALYSER UNIT
DISPOSITIF ET PROCEDE POUR TRANSMETTRE DES DONNEES ENTRE UN DETECTEUR ET UNE UNITE D'EVALUATION

(30) Priorität: 11.11.1999 DE 19954186
(43) Veröffentlichungstag der Anmeldung: 07.08.2002
(73) Patentinhaber: Endress + Hauser GmbH + Co.KG., 79689 Maulburg (DE)
(72) Erfinder: FLORENZ, Hans-Jörg, 79689 Maulburg (DE); WERNET, Armin, 79618 Rheinfelden (DE)
(74) Vertreter: Andres, Angelika
(86) Internationale Anmeldenummer: EP0010710
(87) Internationale Veröffentlichungsnummer: WO01035369

(56) Entgegenhaltungen:
- US-A- 5 122 794
- SCHOLZ W ET AL: "INTERKAMA '92: INTELLIGENTE MESSUMFORMER FUER DIE PROZESSMESSTECHNIK. \INTERKAMA '92: INTELLIGENT TRANSMITTERS FOR PROCESS MEASUREMENT" TECHNISCHES MESSEN TM,DE,R.OLDENBOURG VERLAG. MUNCHEN, Bd. 60, Nr. 4, 1. April 1993 (1993-04-01), Seiten 157-161, XP000359605 ISSN: 0171-8096
- HOLLADAY K L: "CALIBRATING HART TRANSMITTERS" ADVANCES IN INSTRUMENTATION AND CONTROL,US,INSTRUMENT SOCIETY OF AMERICA, RESEARCH TRIANGLE PARK, Bd. 50, Nr. PART 03, 1. Oktober 1995 (1995-10-01), Seiten 971-981, XP000540069 ISSN: 1054-0032
- LATTKA A L: "SMARTES MESSEN IM PROZESS" ELEKTROTECHNIK,DE,VOGEL VERLAG K.G. WURZBURG, Bd. 73, Nr. 9, 20. September 1991 (1991-09-20), Seiten 36-38, XP000264646 ISSN: 1431-9578

## Beschreibung

Die Erfindung bezieht sich auf eine Vorrichtung zum Übermitteln von Daten zwischen einem Sensor, insbesondere einem kapazitiven Füllstandssensor oder einem Drucksensor, und einer Auswerteeinheit, wobei die Auswerteeinheit und der Sensor räumlich voneinander getrennt sind. Desweiteren betrifft die Erfindung ein Verfahren zum Abgleichen, Testen und Betreiben der erfindungsgemäßen Vorrichtung.

Obwohl nachfolgend stets Bezug auf einen kapazitiven Füllstandssensor genommen wird, ist die Erfindung prinzipiell auf jede Art von Meßvorrichtung anwendbar, bei der Sensor und Auswerteeinheit eine gewisse räumliche Distanz voneinander haben. So kann die erfindungsgemäße Vorrichtung bzw. das erfindungsgemäße Verfahren auch in Verbindung mit einem Drucksensor verwendet werden.

Aus dem Artikel 'Intelligente Meßumformer für die Prozeßtechnik' ist die Anbindung von Meßumformern an einen Feldbus bekannt geworden. Beispielsweise wird ein Universal Handheld Interface, z.B. ein Laptop an einen Feldbus angeschlossen. Die Anbindung des Laptops an den Feldbus erfolgt über eine entsprechend konfigurierte Schnittstelle. Die Kommunikation über den Feldbus erfolgt nach einem Feldbus-Protokoll, insbesondere wird das HART-Protokoll verwendet. Die einzelnen Meßumformer sind an den Feldbus angeschlossen, und die Kommunikation zwischen einem Meßumformer und einer Leitstelle oder einem Universal Handheld Interface erfolgt ausschließlich über den Feldbus.

Aus der DE 195 36 199 C2 ist eine kapazitive Füllstandssonde bekannt geworden, die auf der Höhe des zu überwachenden Füllstandes montiert ist. Derartige Sonden werden auch als Grenzstanddetektoren bezeichnet und als Überlaufsicherungen in Behältern oder als Leerlaufsicherungen vor Pumpen montiert. Ist die Sonde von dem jeweils zu detektierenden Füllgut bedeckt, so hat sie einen größeren Kapazitätswert als im unbedeckten Zustand. Mittels einer Kapazitätsmeßschaltung und einem Komparator wird der Kapazitätsmeßwert mit einem Schwellenwert verglichen; anhand des Ergebnisses ist erkennbar, ob der zu überwachende Füllstand erreicht oder noch nicht erreicht ist. Extrem kritisch ist in diesem Zusammenhang natürlich die Einstellung des Schwellenwertes bzw. des Schaltpunktes. So zielt die in der DE 195 36 199 offenbarte Lösung auch darauf ab, ein automatisches Verfahren zur Optimierung der Einstellung des Schaltpunktes vorzuschlagen.

Die in der EP 0 857 954 beschriebene Seilsonde wird eingesetzt, wenn die Messung mittels eines Füllstandssensors oder eines Drucksensors an einem Ort ausgeführt werden soll, der nicht ohne weiteres von außen zugänglich ist. Ein Beispiel hierfür ist die Einbringung einer Sonde auf eine bestimmte Höhe in einem Tank oder einem Behälter. Das Seil dient dazu, die Sonde zu befestigen. Gleichzeitig erfolgt über das Seil die elektrische Versorgung und die unidirektionale Übertragung von Meßsignalen zwischen der Sonde und der in einem Gehäuse integrierten Auswerteeinheit.
Die in der EP 0 857 954 A1 beschriebene Lösung beschreibt eine Vorrichtung zur Befestigung des Seils an der Sonde, wobei die Vorrichtung allen prozeßbedingten Belastungen, insbesondere hohen Zugkräften, standhält. Die Offenlegungsschrift enthält jedoch keinen Hinweis auf einen bidirektionalen Datenaustausch zwischen der Sonde und der entfernt lokalisierten Auswerteeinheit.

Darüber hinaus ist der Abgleich des Sensors zwecks korrekter Einstellung des Schaltpunktes von ganz erheblicher Bedeutung für ein verläßliches und korrektes Arbeiten des Sensors im Prozeß. Durch den Abgleich werden übrigens Toleranzen in den elektronischen und mechanischen Bauteilen ausgeglichen. Da die Sensoren üblicherweise nach der Montage verkapselt sind, ist ein Abgleich, z. B. über das Verdrehen eines Potentiometers oder das Einsetzen eines zusätzlichen Widerstandes, nicht mehr möglich. Der Sensor muß daher so ausgelegt sein, daß er von außen abgeglichen werden kann.

Der Erfindung liegt die Aufgabe zugrunde, eine Vorrichtung und ein Verfahren vorzuschlagen, die es ermöglichen, einen Sensor, der sich im Prozeß befindet, von außen zu testen und/oder abzugleichen und/oder zu betreiben.

Die Aufgabe wird dadurch gelöst, daß eine erste Prozessoreinheit vorgesehen ist, die dem Sensor zugeordnet ist, daß eine zweite Prozessoreinheit vorgesehen ist, die der Auswerteeinheit zugeordnet ist, und daß Verbindungsleitungen vorgesehen sind, über die die beiden Prozessoreinheiten bidirektional Daten austauschen, und daß der Datenaustausch zwischen den beiden Prozessoreinheiten über eine taktflankengesteuerte Punkt-zu-Punkt Übertragung realisiert ist. Nunmehr ist es also nicht nur möglich, daß der Sensor die ermittelten Meßdaten an die Auswerteeinheit liefert, sondern Daten und Signale werden auch von der Auswerteeinheit an den Sensor übermittelt. Bei den übermittelten Daten handelt es sich beispielsweise um einen Abgleichswert, wobei dieser Abgleichswert mechanische und/oder elektrische Abweichungen der Sensoren untereinander ausgleicht oder um den Empfindlichkeitsverlauf des Sensors, der die vom Sensor in Abhängigkeit vom Bedeckungsgrad gelieferten Meßdaten widerspiegelt. Ein abgeglichener Sensor ist nachfolgend mit einer beliebigen Auswerteeinheit verbindbar, da alle entsprechend abgeglichenen Sensoren nach außen ein einheitliches Verhalten aufweisen. Anhand des abgespeicherten Empfindlichkeitsverlaufs lassen sich Rückschlüsse auf Fehlfunktionen des Sensors ziehen.

Eine bevorzugte Weiterbildung der erfindungsgemäßen Vorrichtung sieht vor, daß die zweite Prozessoreinheit in die Auswerteeinheit integriert ist und/oder daß die zweite Prozessoreinheit in einem Zusatzgerät, beispielsweise in einem PC (Personal Computer) integriert ist. Ist der Sensor mit einem PC verbunden, so kann er beispielsweise über ein in dem PC gespeichertes Testund/oder Simulationsprogramm in beliebigen Abständen hinsichtlich seiner Funktionstüchtigkeit im Prozeß überprüft und getestet werden.
Natürlich erkennt die erfindungsgemäße Vorrichtung, die auf zwei miteinander kommunizierenden Prozessoreinheiten aufbaut, auch, wenn der Sensor ausfällt. Bleibt zu erwähnen, daß die gewünschte Funktionalität der Vorrichtung auf eine kostengünstige Art und Weise erreicht wird.

Gemäß einer vorteilhaften Weiterbildung der erfindungsgemäßen Vorrichtung handelt es sich bei der einen Prozessoreinheit um einen Master-Prozessor und bei der anderen Prozessoreinheit um einen Slave-Prozessor. Master- und Slave-Prozessor sind bevorzugt über zwei Datenleitungen miteinander verbunden, wobei eine Datenleitung eine unidirektionale Leitung ist, über die der Master-Prozessor den Takt vorgibt, und wobei die andere Datenleitung eine bidirektionale Leitung ist, über die die beiden Prozessoreinheiten miteinander kommunizieren. Die digitale Datenkommunikation hat gegenüber der analogen Datenübertragung den bekannten Vorteil einer wesentlich höheren Störsicherheit.

Gemäß einer vorteilhaften Weiterbildung der erfindungsgemäßen Vorrichtung ist vorgesehen, daß die Stromversorgung des Sensors über die beiden Datenleitungen erfolgt (Zweidraht-Leitung) oder daß zwei weitere Leitungen vorgesehen sind, über die die Stromversorgung des Sensors erfolgt (Vierdraht-Leitung).

Zwecks Reduzierung der Herstellungskosten ist gemäß einer bevorzugten Ausgestaltung der erfindungsgemäßen Vorrichtung vorgesehen, daß jedem der beiden Prozessoreinheiten jeweils ein RC-Oszillator zugeordnet ist, der den Takt für die Kommunikation zwischen den beiden Prozessoreinheiten erzeugt. Um die Leistungsaufnahme der Prozessoreinheiten so gering wie möglich zu halten, werden diese übrigens mit einem relativ geringen Takt (ca. 1 bis 2 MHz) betrieben.

Gemäß einer vorteilhaften Weiterbildung der erfindungsgemäßen Vorrichtung wird vorgeschlagen, daß Entstörglieder, insbesondere RC-Glieder, vor die Eingänge bzw. die Ausgänge der beiden Prozessoreinheiten geschaltet sind. Die Zeitkonstanten der RC-Glieder sind derart bemessen, daß sie Störeinkopplungen auf den Datenleitungen weitgehend unterdrücken, jedoch den Datenaustausch zwischen den beiden Prozessoreinheiten nicht stören. Weiterhin sind die Widerstände so niederohmig gewählt, daß der Signalpegel möglichst wenig abgeschwächt wird. Durch das Vorschalten der RC-Glieder ist die Verbindung zwischen Sensor und Auswerteeinheit weitgehend störsicher gegenüber äußeren elektromagnetischen Felder.

Gemäß einem bevorzugten Aspekt der erfindungsgemäßen Vorrichtung werden die Signale, die die jeweils zu bestimmende Meßgröße repräsentieren, in der dem Sensor zugeordnete Prozessoreinheit verarbeitet.
Weiterhin ist vorgesehen, daß die dem Sensor zugeordnete Prozessoreinheit eine Speichereinheit aufweist, in der der Meßwert zum Abgleich des Sensors auf einen Soll-Wert, der sog. Abgleichswert, gespeichert ist.

Bezüglich des Verfahrens zum Abgleichen, Testen und Betreiben der zuvor beschriebenen erfindungsgemäßen Vorrichtung wird die Aufgabe dadurch gelöst, daß der Datenaustausch zwischen den beiden Prozessoreinheiten über eine taktflankengesteuerte Punkt-zu-Punkt Übertragung realisiert wird. Diese Art der digitalen Kommunikation zeichnet sich dadurch aus, daß sie relativ unanfällig auf Taktschwankungen der Prozessoreinheiten reagiert. Das ist wichtig, da die Prozessoreinheiten aus Kostengründen bevorzugt mit RC-Oszillatoren betrieben werden. Relativ unanfällig bedeutet in diesem Zusammenhang übrigens, daß relative Taktschwankungen von bis zu -50 % und +100 %, welche durch Toleranzen und Alterungen bedingt sein können, die Datenübertragung nicht beeinträchtigen.

Gemäß einer vorteilhaften Weiterbildung des erfindungsgemäßen Verfahrens ist vorgesehen, daß der Sensor in der Abgleichs- und Testphase in den Meßbetrieb geschaltet wird und daß der Sensor zwecks Bestimmung des jeweiligen Werts der Meßgröße in den Normalbetrieb geschaltet wird.

Darüber hinaus sieht eine vorteilhafte Ausgestaltung des erfindungsgemäßen Verfahrens vor, daß im Meßbetrieb die Empfindlichkeit des Sensors durch Anfahren oder Simulieren gewisser Werte der Meßgröße bestimmt wird, und daß der ermittelte Empfindlichkeitsverlauf abgespeichert wird. Der Empfindlichkeitsverlauf des Sensors wird, wie bereits zuvor beschrieben, bevorzugt in der Prozessoreinheit des Zusatzgerätes (z. B. des PCs) gespeichert.

Gemäß einer bevorzugten Weiterbildung des erfindungsgemäßen Verfahrens ist vorgesehen, daß der Sensor nach der Endmontage mit einem Zusatzgerät, z. B. einem PC verbunden wird, daß das Zusatzgerät den Sensor in den Meßbetrieb schaltet, daß der Empfindlichkeitsverlauf des Sensors aufgenommen wird und daß anhand der gespeicherten Werte der Meßgröße überprüft wird, ob der Sensor ordnungsgemäß arbeitet. Unter Empfindlichkeitsverlauf des Sensors wird hier die Meßspannung in Abhängigkeit vom Grad der Bedeckung des Sensors verstanden. Der Ermittlung und Überprüfung der Empfindlichkeitskurve des Sensors ist wichtig für das Erkennen von Herstellungsfehlern und Streuungen.

Eine vorteilhafte Ausgestaltung des erfindungsgemäßen Verfahrens sieht vor, daß das Erreichen eines vorgegebenen Wertes der Meßgröße simuliert wird und daß der gemessene Wert der Meßgröße als Abgleichswert dauerhaft abgespeichert wird. Weiterhin wird vorgeschlagen, daß der gespeicherte Wert der Meßgröße mittels eines anschließenden Probelaufs verifiziert wird, bevor die endgültige Abspeicherung des Abgleichswertes erfolgt.
Der Abgleichs- bzw. Referenzwert liegt übrigens bevorzugt in der Nähe des späteren Schaltpunktes für ein zu detektierendes Füllgut mit einer kleinen Dielektrizitätskonstanten. Durch diese Maßnahme lassen sich die Toleranzen sehr gering halten. Die tatsächlichen Schaltpunkte werden übrigens nach einer eindeutigen Rechenvorschrift ermittelt. Das entsprechende Ermittlungsverfahren ist bereits Stand der Technik.

Gemäß einer günstigen Ausführungsform des erfindungsgemäßen Verfahrens wird im Falle der Verwendung des Sensors als Grenzwertschalter, der das Erreichen einer vorbestimmten Meßgröße, z. B. das Erreichen eines Grenzfüllstandes in einem Behälter signalisiert, während der Initialisierung anhand des Abgleichwertes und aus dem vom Master-Prozessor in der Auswerteeinheit übermittelten Empfindlichkeitswert die Schaltschwelle für das Erreichen der vorbestimmten Meßgröße ermittelt. Wie bereits in Verbindung mit dem Stand der Technik in der Beschreibungseinleitung ist die Festlegung des korrekten Schaltpunktes von ausschlaggebender Bedeutung für die korrekte Funktion eines z. B. kapazitiven Füllstandsmeßgeräts.

Insbesondere ist vorgesehen, daß das Unter- oder Überschreiten der Schaltschwelle an die als Master-Prozessor arbeitende Prozessoreinheit übermittelt wird, daß der Master-Prozessor anhand der übermittelten Daten einen Mittelwert bildet und daß nach eindeutiger Erkennung des Schaltzustandes dieser Mittelwert an eine Ausgabe-/Anzeigeeinheit weitergeleitet wird. Durch die Mittelwertbildung wird eine verbesserte Störunterdrückung erzielt. Gleichzeitig wird hierdurch eine Schaltverzögerung realisiert. Erst nach eindeutiger Erkennung des Schaltzustands wird dieser an den Ausgang und z. B. an eine Schaltzustandsanzeige weitergegeben.

Die Erfindung wird anhand der nachfolgenden Zeichnungen näher erläutert. Es zeigt:
Fig. 1: eine schematische Darstellung einer Ausgestaltung der erfindungsgemäßen Vorrichtung,
Fig. 2: ein Blockschaltbild, das die Datenkommunikation zwischen den beiden Prozessoreinheiten darstellt,
Fig. 3: eine Übertragungskennlinie der Entstörglieder,
Fig. 4: ein Ablaufschema der Kommunikation zwischen den beiden Prozessoreinheiten auf Bit Ebene und
Fig. 5: ein Flußdiagramm zum Testen der erfindungsgemäßen Vorrichtung.

Fig. 1 zeigt eine schematische Darstellung einer Ausgestaltung der erfindungsgemäßen Vorrichtung 1. Im gezeigten Fall soll die erfindungsgemäße Vorrichtung 1 den Grenzfüllstand eines Füllguts 9 in dem Behälter 2 bestimmen. Die Vorrichtung 1 setzt sich zusammen aus einem Sensor 7, der sich im Prozeß befindet, einer Auswerteeinheit 5, die außerhalb des Prozesses in einer Öffnung 4 im Deckel 3 des Behälters 2 montiert ist, und einem Verbindungsmittel 10, z. B. einem Kabel oder einem Seil, das den Sensor 7 mit der Auswerteeinheit 5 verbindet.

Der Auswerteeinheit 5 ist eine erste Prozessoreinheit 6 und dem Sensor 7 eine zweite Prozessoreinheit 8 zugeordnet. Vorzugsweise ist die der Auswerteeinheit 5 zugeordnete Prozessoreinheit 6 ein Master-Prozessor und die dem Sensor zugeordnete Prozessoreinheit 8 ein Slave-Prozessor. Beide Prozessoreinheiten 6, 8 kommunizieren miteinander über die Datenleitungen 11, 12, wobei es sich bei der einen Datenleitung 11 um eine unidirektionale Datenleitung handelt, über die der Master-Prozessor 6 den Takt vorgibt. Die zweite Datenleitung 12 erlaubt einen bidirektionalen Datenaustausch zwischen dem Master-Prozessor 6 und dem Slave-Prozessor 8. Zum Abgleichen oder Testen und/oder Betreiben der erfindungsgemäßen Vorrichtung 1 ist diese mit einem Zusatzgerät 13, vorzugsweise einem Personal Computer, verbindbar. In dem Speichermittel 16, das ebenso wie der Slave-Prozessor 8 in den Sensor 7 integriert ist, wird der für den jeweiligen Sensor 7 ermittelte Abgleichswert gespeichert.

Fig. 2 zeigt ein Blockschaltbild, das die Datenkommunikation zwischen den beiden Prozessoreinheiten 6, 8 näher erläutert. Wie bereits zuvor beschrieben handelt es sich bei den beiden Prozessoreinheiten 6, 8 um einen Master-Prozessor 6 und einen Slave-Prozessor 8. Über eine unidirektionale Datenleitung 12 gibt der Master-Prozessor 6 den Takt für die Datenübertragung vor; über die bidirektionale Datenleitung 11 erfolgt der Datenaustausch zwischen den beiden Prozessoreinheiten 6, 8. Entstörglieder 17, 17', 18, 18' sind jeweils vor die Ausgänge bzw. die Eingänge der Prozessoreinheiten 6, 8 geschaltet sind. Bei den Entstörgliedern 17, 17', 18, 18' handelt es sich um Tiefpässe, bestehend aus einem Widerstand 19, 19', 20, 20' und einem Kondensator 21, 21', 22, 22', wobei die Datenleitungen 11, 12 über den Kondensator 21, 21', 22, 22' geerdet sind. Die Zeitkonstanten der RC-Glieder 17, 17', 18, 18' sind derart gewählt, daß einerseits die Kommunikation nicht beeinträchtigt wird, andererseits aber Störeinkopplungen weitestgehend unterdrückt werden. Weiterhin sind die Widerstände 19, 19', 20, 20' derart niederohmig, daß eine zu starke Abschwächung des Signalpegels verhindert wird.

In Fig. 3 ist die Übertragungskennlinie eines in Verbindung mit der erfindungsgemäßen Vorrichtung verwendbaren Tiefpaßfilters gezeigt. Während niederfrequente Signale nahezu ungedämpft die Leitung passieren können, werden hochfrequente Signale gedämpft bzw. völlig unterdrückt. Im Zusammenhang mit der vorliegenden Erfindung liegt die bevorzugte und ausreichende Taktfrequenz bei ca. 100 Hz. Sowohl diese Grundfrequenz als auch ihre ersten Oberwellen werden also ungedämpft vom Master-Prozessor 6 zum Slave-Prozessor übertragen. Die Entstörglieder 17, 17', 18, 18' stellen aber nicht nur eine ungestörte Übertragung der Daten sicher. Ihnen kommt auch eine Schutzfunktion zu, wenn beispielsweise die Datenleitungen 11, 12 während der Montage offen sind.

Fig. 4 zeigt ein Ablaufschema der Kommunikation zwischen den beiden Prozessoreinheiten auf digitaler Ebene. Der Master-Prozessor 6 wird in der Darstellung als PSU und der Slave-Prozessor als Meas (=Measure) bezeichnet. Mit SC ist jeweils der Signalpegel auf der Datenleitung 12, die den Takt vorgibt, charakterisiert. SD kennzeichnet den Signalpegel der Datenleitung 11, über die der bidirektionale Datenaustausch zwischen den beiden Prozessoreinheiten 6, 8 erfolgt. In dem oberen Teil ist die Kommunikation zwischen dem Master-Prozessor 6 und dem Slave-Prozessor 8 dargestellt. Die Übertragung setzt sich aus jeweils vier Bit Daten zusammen. Welche Information sich hinter den Bits verbirgt, ist aus der gleichfalls in Fig. 4 gezeigten Tabelle ersichtlich. Im dargestellten Fall erhält übrigens der Slave-Prozessor 8 von dem Master-Prozessor die Aufforderung, Meßdaten zu liefern.

Die entsprechende Kommunikation zwischen dem Slave-Prozessor 8 und dem Master-Prozessor 6 ist in der unteren Darstellung in Fig. 4 visualisiert. Im Standardbetrieb des Füilstandssensors als Grenzstanddetektor werden 2 Bit Daten übermittelt, die den Zuständen 'BEDECKT' bzw. 'UNBEDECKT' entsprechen. Im Testbetrieb oder Meßbetrieb werden im gezeigten Fall 10 Bit Daten übermittelt.

Im Ruhezustand sind beide Leitungen 11, 12 bzw. SC, SD auf logisch 1 gesetzt. Jeder Verbindungsaufbau muß über den Ruhezustand 'STOP' eingeleitet werden. Um eine Übertragung einzuleiten, setzt der Master-Prozessor 6 Data auf 0, während SC auf 1 bleibt. Für alle weiteren Bits gilt, daß Data nur geändert werden darf, während SC auf 0 ist. Data wird vom Empfänger ausgewertet, während SC 1 ist.

Die Übertragung beginnt jeweils mit einem Datenrichtungs-Bit, danach folgen Daten-Bits. Als letztes wird zwecks Kontrolle immer ein identisches Bestätigungs-Bit 'Ack' übertragen. Die Datensicherung erfolgt bevorzugt durch eine Wiederholung; ein derartiges Verfahren stellt geringere Anforderungen an die Prozessoren 6, 8 als Verfahren, die die Datensicherung über ein Paritäts-Bits oder über eine Prüfsumme realisieren.
Weiterhin ist vorgesehen, daß unterschiedliche Empfindlichkeitswerte zwecks korrekter Ermittlung des Schaltpunktes san der erfindungsgemäßen Vorrichtung eingestellt werden können. Insbesondere ist hierzu an der Auswerteeinheit 5 ein 4-fach Dip-Schalter vorgesehen. Die Prozessoreinheit 6 liest den eingestellten Wert ab und legt den Schaltpunkt relativ zum Meßwert im Zustand 'UNBEDECKT' fest. Die 'Neu'-Festlegung des Schaltpunktes wird immer dann durchgeführt, wenn die Empfindlichkeitseinstellung geändert wird.

Fig. 5 zeigt ein Flußdiagramm zum Testen der Funktionstüchtigkeit des Sensors 7. Vorzugsweise wird der Sensor hierzu mit einem PC verbunden, in dem ein Simulations-/Testprogramm abgespeichert ist. Prinzipiell kann der Test jedoch auch über die Prozessoreinheit 6, die in die Auswerteeinheit 5 integriert ist, erfolgen.

Nach dem Programmstart bei Punkt 23 wird bei Programmpunkt 24 ein vorgegebener Füllstandswert simuliert. Bei 25 werden die Meßdaten des Sensors eingelesen. Nachfolgend werden die Meßdaten mit den vorgegebenen Sollwerten verglichen (Programmpunkt 26). Liegt der Meßwert nicht innerhalb der Toleranzen um den vorgegebenen Sollwert, so wird bei 28 eine Fehlermeldung ausgegeben; der Sensor 7 ist defekt. Stimmt hingegen der Istwert mit dem Sollwert überein, so wird das Programm bei Punkt 27 beendet.

### Bezugszeichenliste

- 1: erfindungsgemäße Vorrichtung
- 2: Behälter
- 3: Deckel
- 4: Öffnung
- 5: Auswerteeinheit
- 6: erste Prozessoreinheit; Master-Prozessor
- 7: Sensor
- 8: zweite Prozessoreinheit; Slave-Prozessor
- 9: Füllgut
- 10: Verbindungsmittel; Seil
- 11: Verbindungsleitung
- 12: Verbindungsleitung
- 13: Zusatzgerät; PC (Personal Computer)
- 14: RC-Oszillator
- 15: Ausgabe-/Anzeigeeinheit
- 16: Speichermittel
- 17: Entstörglied
- 18: Entstörglied
- 19: Widerstand
- 20: Widerstand
- 21: Kondensator
- 22: Kondensator

## Patentansprüche

1. Vorrichtung zum Übermitteln von Daten zwischen einem Sensor, insbesondere einem kapazitiven Füllstandssensor oder einen Drucksensor, und einer Auswerteeinheit, wobei die Auswerteeinheit und der Sensor räumlich voneinander getrennt sind,
**dadurch gekennzeichnet,**
**daß** eine erste Prozessoreinheit (8) vorgesehen ist, die dem Sensor (7) zugeordnet ist,
**daß** eine zweite Prozessoreinheit (6) vorgesehen ist, die der Auswerteeinheit (5) zugeordnet ist, und
**daß** Verbindungsleitungen (11, 12) vorgesehen sind, über die die beiden Prozessoreinheiten (6, 8) bidirektional Daten austauschen, und
**daß** der Datenaustausch zwischen den beiden Prozessoreinheiten (6, 8) über eine taktflankengesteuerte Punkt-zu-Punkt Übertragung realisiert Ist.

2. Verfahren nach Anspruch 1,
**dadurch gekennzeichnet,**
**daß** die zweite Prozessoreinheit (6) in die Auswerteeinheit (5) integriert ist und/oder daß die zweite Prozessoreinheit (6) in einem Zusatzgerät (13) integriert ist.

3. Verfahren nach Anspruch 1 oder 2,
**dadurch gekennzeichnet,**
**daß** es sich bei der einen Prozessoreinheit (6; 8) um einen Master-Prozessor und daß es sich bei der anderen Prozessoreinheit (8; 6) um einen Slave-Prozessor handelt.

4. Vorrichtung nach Anspruch 1,
**dadurch gekennzeichnet,**
**daß** es sich bei den Verbindungsleitungen (11, 12) um zwei Datenleitungen handelt, wobei die eine Datenleitung (11; 12) eine unidirektionale Leitung ist, über die der Master-Prozessor den Takt vorgibt, und
**daß** die andere Datenleitung (12; 11) eine bidirektionale Leitung ist, über die die beiden Prozessoreinheiten (6, 8) miteinander kommunizieren.

5. Vorrichtung nach Anspruch 1 oder 4,
**dadurch gekennzeichnet,**
**daß** die Stromversorgung des Sensors (7) über die beiden Datenleitungen (11, 12) erfolgt (Zweidraht-Leitung) oder daß zwei weitere Leitungen vorgesehen sind, über die die Stromversorgung des Sensors (7) erfolgt (Vierdraht-Leitung).

6. Vorrichtung nach Anspruch 1, 2 oder 3,
**dadurch gekennzeichnet,**
**daß** jedem der beiden Prozessoreinheiten (6, 8) jeweils ein RC-Oszillator (14a, 14b) zugeordnet ist, der den Takt für den Datenaustausch zwischen den beiden Prozessoreinheiten (6, 8) erzeugt.

7. Vorrichtung nach Anspruch 6,
**dadurch gekennzeichnet,**
**daß** Entstörglieder (17, 18) vor die Eingänge bzw. die Ausgänge der beiden Prozessoreinheiten (6, 8) geschaltet sind, deren Zeitkonstanten derart bemessen sind, daß sie Störeinkopplungen auf den Datenieitungen (11, 12) weitgehend unterdrücken, aber den Datenaustausch zwischen den beiden Prozessoreinheiten (6, 8) nicht stören.

8. Vorrichtung nach einem oder mehreren der Ansprüche 1 bis 7,
**dadurch gekennzeichnet,**
**daß** die dem Sensor (7) zugeordnete Prozessoreinheit (8) die Signale verarbeitet, die die jeweils zu bestimmende Meßgröße repräsentieren.

9. Vorrichtung nach Anspruch 8,
**dadurch gekennzeichnet,**
**daß** die dem Sensor (7) zugeordnete Prozessoreinheit (8) ein Speichermittel (16) aufweist, in dem zumindest ein Meßwert zum Abgleich des Sensors (7) auf einen Sollwert, den sog. Abgleichswert, speicherbar ist.

10. Vorrichtung nach Anspruch 9,
**dadurch gekennzeichnet,**
**daß** ein Zusatzgerät (13), vorzugsweise ein Personal Computer vorgesehen ist, der anstelle der Auswerteeinheit (5) mit dem Sensor (7) verbindbar ist und über den der Sensor (7) abgeglichen und/oder getestet und/oder betrieben wird.

11. Verfahren zum Abgleichen, Testen und Betreiben einer Vorrichtung nach einem oder mehreren der Ansprüche 1 bis 10,
**dadurch gekennzeichnet,**
**daß** der Sensor (7) in der Abgleichs- und Testphase in den Meßbetrieb geschaltet wird und
**daß** der Sensor (7) zwecks Bestimmung des jeweiligen Werts der Meßgröße in den Normalbetrieb geschaltet wird.

12. Verfahren nach Anspruch 11,
**dadurch gekennzeichnet,**
**daß** im Meßbetrieb die Empfindlichkeit des Sensors (7) durch Anfahren oder Simulieren gewisser Werte der Meßgröße bestimmt wird, und
**daß** die entsprechenden Empfindlichkeitswerte abgespeichert werden.

13. Verfahren nach Anspruch 11,
**dadurch gekennzeichnet,**
**daß** der Sensor nach der Endmontage mit einem Zusatzgerät (13) verbunden wird,
**daß** das Zusatzgerät (13) den Sensor (7) in den Meßbetrieb schaltet,
**daß** der Empfindlichkeitsverlauf des Sensors (7) aufgenommen wird und
**daß** anhand der gespeicherten Werte der Meßgröße überprüft wird, ob der Sensor (7) ordnungsgemäß arbeitet.

14. Verfahren nach Anspruch 13,
**dadurch gekennzeichnet,**
**daß** das Erreichen eines vorgegebenen Wertes der Meßgröße simuliert wird und daß der gemessene Wert der Meßgröße als Abtastwert dauerhaft abgespeichert wird.

15. Verfahren nach Anspruch 14,
**dadurch gekennzeichnet,**
**daß** der gespeicherte Wert der Meßgröße mittels eines anschließend Probelaufs verifiziert wird.

16. Verfahren nach einem oder mehreren der Ansprüche 11,
**dadurch gekennzeichnet,**
**daß** im Falle der Verwendung des Sensors (7) als Grenzwertschalter, der das Erreichen einer vorbestimmten Meßgröße, z. B. das Erreichen eines Grenzfüllstandes in einem Behälter signalisiert, während der Initialisierung anhand des Abgleichwertes und aus dem von dem Master-Prozessor (6) in der Auswerteeinheit (5) übermittelten Empfindlichkeitswert die Schaltschwelle für das Erreichen der vorbestimmten Meßgröße ermittelt wird.

17. Verfahren nach Anspruch 16,
**dadurch gekennzeichnet,**
**daß** das Unter- oder Überschreiten der Schaltschwelle an die als Master-Prozessor arbeitenden Prozessoreinheit (6) übermittelt wird,
**daß** der Master-Prozessor anhand der übermittelten Daten einen Mittelwert bildet und
**daß** nach eindeutiger Erkennung des Schaltzustandes dieser Mittelwert an eine Ausgabe-/Anzeigeeinheit (15) weitergeleitet wird.

## Claims

1. A device for transmitting data between a sensor, especially a capacitive level sensor or a pressure sensor, and an evaluating unit, the evaluating unit and the sensor being spatially separated from one another,
**characterised in that**
a first processing unit (8) is provided, which is associated with the sensor (7),
a second processing unit (6) is provided, which is associated with the evaluating unit, and
connecting leads (11, 12) are provided, via which the two processing units (6, 8) exchange bi-directional data, and
the data exchange between the two processing units (6, 8) is realised by means of edge-triggered point-to-point transmission.

2. A method according to Claim 1,
**characterised in that**
the second processing unit (6) is integrated into the evaluating unit (5) and/or that
the second processing unit (6) is integrated into an accessory device (13).

3. A method according to Claim 1 or 2,
**characterised in that**
the one processing unit (6; 8) is a master processor, and that the other processing unit (8; 6) is a slave processor.

4. A device according to Claim 1,
**characterised in that**
the connecting leads (11, 12) are two data lines, the one data line (11; 12) being a unidirectional line via which the master processor gives the clock pulse, and
the other data line (12; 11) is a bi-directional line via which the two processing units (6, 8) communicate with one another.

5. A device according to Claim 1 or 4,
**characterised in that**
current is supplied to the sensor (7) via the two data lines (11, 12) (two-wire line), or that two further lines are provided via which current is supplied to the sensor (7) (four-wire line).

6. A device according to Claim 1, 2 or 3,
**characterised in that**
an RC-oscillator (14a, 14b) is associated in each case with each of the two processing units (6, 8), which oscillator generates the clock pulse for the data exchange between the two processing units (6, 8).

7. A device according to Claim 6,
**characterised in that**
suppressor members (17, 18) are connected upstream of the inputs or the outputs of the two processing units (6, 8) respectively, the time constants of which are dimensioned in such a way that they largely suppress interference bunching on the data lines (11, 12) but do not disturb the data exchange between the two processing units (6, 8).

8. A device according to one or more of Claims 1 to 7,
**characterised in that**
the processing unit (8) associated with the sensor (7) processes the signals, which represent the measurable variable to be determined in each case.

9. A device according to Claim 8,
**characterised in that**
the processing unit (8) associated with the sensor (7) has a storage means (16) in which at least one measured value for adjusting the sensor (7) to a reference value (the "adjusting value") is storable.

10. A device according to Claim 9,
**characterised in that**
an accessory device (13)- preferably a personal computer - is provided, which is connectable to the sensor (7) in place of the evaluating unit (5) and is adjusted and/or tested and/or operated via the sensor (7).

11. A method of adjusting, testing and operating a device according to one or more of Claims 1 to 10,
**characterised in that**
the sensor (7) is switched to the measuring operation during the adjusting and testing phase, and
the sensor (7) is switched to the normal operation for the purpose of determining the particular value of the measurable variable.

12. A method according to Claim 11,
**characterised in that**
during the measuring operation the sensitivity of the sensor (7) is determined by starting up or simulating certain values of the measurable variable, and
the corresponding sensitivity values are stored.

13. A method according to Claim 11,
**characterised in that**
following the final assembly, the sensor is connected to an accessory device (13), the accessory device (13) switches the sensor (7) to the measuring operation, the sensitivity course of the sensor (7) is recorded, and
on the basis of the stored values of the measurable variable, checks are made to ensure whether the sensor (7) is working properly.

14. A method according to Claim 13,
**characterised in that**
the attainment of a preset value of the measurable variable is simulated, and
the measured value of the measurable variable is permanently stored as a scanning value.

15. A method according to Claim 14,
**characterised in that**
the stored value of the measurable variable is verified by means of a subsequent test run.

16. A method according to one or more of Claims 11,
**characterised in that**
in the event of the use of the sensor (7) as a limit-value switch which signals the attainment of a predetermined measurable variable, e.g. the attainment of a threshold filling level in a container, the switching threshold for attaining the predetermined measurable variable is determined during initialisation on the basis of the adjustment value and from the sensitivity value transmitted from the master processor (6) in the evaluating unit (5).

17. A method according to Claim 16,
**characterised in that**
an instance of exceeding or falling below the switching threshold is transmitted to the processing unit (6) operating as a master processor,
the master processor forms a mean value on the basis of the transmitted data, and
a single-value recognition of the switching state of this measured value is forwarded to an output unit/display unit (15).

## Revendications

1. Dispositif destiné à la transmission de données entre un capteur, en particulier un capteur de niveau capacitif ou un capteur de pression, et une unité d'analyse, l'unité d'analyse et le capteur étant séparés l'un de l'autre, **caractérisé en ce qu'**il est prévu une première unité de processeur (8), qui est associée au capteur (7), **en ce qu'**il est prévu une deuxième unité de processeur (6), qui est associée à l'unité d'analyse (5), et **en ce qu'**il est prévu des lignes de connexion (11, 12), qui permettent un échange de données bidirectionnel entre les deux unités de processeur (6, 8), et **en ce que** l'échange de données entre les deux unités de processeur (6, 8) est réalisé par l'intermédiaire d'une transmission point à point commandée par une impulsion de synchronisation.

2. Procédé selon la revendication 1, **caractérisé en ce que** la deuxième unité de processeur (6) est intégrée dans l'unité d'analyse (5) et/ou **en ce que** la deuxième unité de processeur (6) est intégrée dans un composant supplémentaire (13).

3. Procédé selon la revendication 1 ou 2, **caractérisé en ce que** l'une des unités de processeur (6 ; 8) est un processeur maître et **en ce que** l'autre unité de processeur (8 ; 6) est un processeur esclave.

4. Dispositif selon la revendication 1, **caractérisé en ce que** les lignes de connexion (11, 12) sont deux lignes de transmission des données, l'une des lignes de transmission de données (11 ; 12) étant une ligne unidirectionnelle, par laquelle le processeur maître indique la cadence et **en ce que** l'autre ligne de transmission des données (12 ; 11) est une ligne bidirectionnelle par laquelle les deux unités de processeur (6, 8) communiquent entre elles.

5. Dispositif selon la revendication 1 ou 4, **caractérisé en ce que** l'alimentation en courant du capteur (7) est effectuée par l'intermédiaire des deux lignes de transmission des données (11, 12) (ligne à deux fils) ou **en ce qu'**il est prévu deux autres lignes (ligne à quatre fils), qui assurent l'alimentation en courant du capteur (7).

6. Dispositif selon la revendication 1, 2 ou 3, **caractérisé en ce qu'**à chacune des deux unités de processeur (6, 8) est associé un oscillateur RC (14a, 14b), qui génère la cadence pour l'échange des données entre les deux unités de processeur (6, 8).

7. Dispositif selon la revendication 6, **caractérisé en ce que** des éléments d'antiparasitage (17, 18) sont montés devant les entrées et les sorties des deux unités de processeur (6, 8), dont les constantes de temps sont choisies de telle sorte que lesdits éléments éliminent en grande partie des injections de parasites dans les lignes de transmission des données (11, 12), mais ne perturbent pas l'échange de données entre les deux unités de processeur (6, 8).

8. Dispositif selon l'une ou plusieurs des revendications 1 à 7, **caractérisé en ce que** l'unité de processeur (8) affectée au capteur (7) traite les signaux qui représentent la grandeur de mesure à déterminer.

9. Dispositif selon la revendication 8, **caractérisé en ce que** l'unité de processeur (8) associée au capteur (7) comporte une mémoire (16), dans laquelle peut être stockée au moins une valeur de mesure pour ajuster le capteur (7) à une valeur de consigne, appelée valeur d'ajustage.

10. Dispositif selon la revendication 9, **caractérisé en ce qu'**il est prévu un composant supplémentaire (13), de préférence un ordinateur de bureau, qui est destiné à être relié au capteur (7) au lieu de l'unité d'analyse (5) et par l'intermédiaire duquel le capteur (7) est ajusté et/ou testé et/ou exploité.

11. Procédé destiné à ajuster, tester et exploiter un dispositif selon une ou plusieurs des revendications 1 à 10, **caractérisé en ce que** le capteur (7) est actionné en mode de mesure pendant la phase d'ajustement et la phase de test et **en ce que** le capteur (7) est actionné en mode normal en vue de déterminer la valeur respective de la grandeur de mesure.

12. Procédé selon la revendication 11, **caractérisé en ce que**, dans le mode de mesure, la sensibilité du capteur (7) est déterminée par le lancement ou la simulation de certaines valeurs de la grandeur de mesure et **en ce que** les valeurs de sensibilité correspondantes sont mémorisées.

13. Procédé selon la revendication 11, **caractérisé en ce que** le capteur est relié à un composant supplémentaire (13) après le montage final, **en ce que** le composant supplémentaire (13) actionne le capteur (7) en mode de mesure, **en ce que** l'évolution de la sensibilité du capteur (7) est enregistrée et **en ce que** les valeurs mémorisées de la grandeur de mesure sont utilisées pour contrôler que le capteur (7) fonctionne correctement.

14. Procédé selon la revendication 13, **caractérisé en ce que** l'obtention d'une valeur prédéfinie de la grandeur de mesure est simulée et **en ce que** la valeur mesurée de la grandeur de mesure est mémorisée de manière permanente comme valeur d'analyse.

15. Procédé selon la revendication 14, **caractérisé en ce que** la valeur mémorisée de la grandeur de mesure est vérifiée au moyen d'un cycle d'essai consécutif.

16. Procédé selon une ou plusieurs des revendications 11, **caractérisé en ce que**, dans tous les cas où le capteur (7) est utilisé comme commutateur de valeur limite, qui signale qu'une grandeur de mesure prédéfinie, telle que le niveau limite dans un réservoir, est atteinte, le seuil de commutation pour atteindre la grandeur de mesure prédéfinie est déterminé pendant l'initialisation à partir de la valeur d'ajustage et à partir de la valeur de sensibilité transmise par le processeur maître (6) dans l'unité d'analyse (5).

17. Procédé selon la revendication 16, **caractérisé en ce que** le dépassement au-dessus ou au-dessous du seuil de commutation est transmis vers l'unité de processeur (6) remplissant la fonction de processeur maître, **en ce que** le processeur maître génère une valeur moyenne à partir des données transmises et **en ce que** cette valeur moyenne est transmise vers une unité d'édition ou d'affichage (15) lorsque l'état de commutation a été détecté clairement.
